# EUROPÄISCHE PATENTSCHRIFT

(11) **EP 2 248 976 B1**
(45) Veröffentlichungstag und Bekanntmachung des Hinweises auf die Patenterteilung: **16.12.2015**
(21) Anmeldenummer: 10160247.2
(22) Anmeldetag: 19.04.2010
(51) Int. Cl.: E06B 3/50, E05D 15/06

(54) **Laufwerk für das Halten eines Trennelementes und Trennelement**
Carrier for holding a partition element and partition element
Train de roulement pour le support d'un élément de séparation et élément de séparation

(30) Priorität: 28.04.2009 EP 09158984
(43) Veröffentlichungstag der Anmeldung: 10.11.2010
(73) Patentinhaber: HAWA AG, 8932 Mettmenstetten (CH)
(72) Erfinder: Haab, Gregor, CH-6319, Allenwinden (CH); Frei, Martin, CH-8913, Ottenbach (CH); Stutz, Alfred, CH-8932, Mettmenstetten (CH)
(74) Vertreter: Rutz & Partner

(56) Entgegenhaltungen:
- WO-A1-97/38198
- DE-A1- 2 847 578
- DE-A1- 3 338 146
- FR-A1- 2 903 446
- FR-A3- 2 441 042
- JP-A- 9 021 268

## Beschreibung

Die Erfindung betrifft ein Laufwerk für das Halten von Trennelementen und ein mit einem solchen Laufwerk versehenes Trennelement.

Zum Trennen oder Gestalten von Räumen oder zum Abschliessen von Möbelstücken werden oft Glas- oder Holzwände, Türen oder Läden verwendet.

Da ein drehbar gehaltenes Trennelement nach dem Öffnen eines Möbelstücks meist störend in Erscheinung tritt, wurden Lösungen entwickelt, die es erlauben, das Trennelement nach dem Öffnen des Möbelstücks in einen darin vorgesehenen, gegebenenfalls durch eine Zwischenwand begrenzten Zwischenraum einzuschieben.

Aus [1], US 5'149'180 A, ist ein Möbelstück mit einer Verschiebevorrichtung bekannt, mittels der eine an einem Anschlagprofil drehbar gehaltene Tür aus einer Gebrauchsposition in ein Türfach versenkbar ist, welches mindestens eine Seitenwand aufweist. Das Anschlagprofil ist von einem Scherenkreuz, welches zwei gelenkig miteinander verbundene Scherenelemente aufweist, beim Einfahren in das Türfach und beim Ausfahren in vertikaler Lage gehalten. Eines der beiden Scherenelemente ist mit dem oberen Ende an der Oberseite des Anschlagprofils an einem Scherenlager drehbar und mit dem unteren Ende innerhalb des Türfachs in einer Führungsvorrichtung drehbar und vertikal verschiebbar gehalten. Das zweite Scherenelement ist mit dem oberen Ende innerhalb des Türfachs in einer Verankerung drehbar und mit dem unteren Ende an der Unterseite des Anschlagprofils drehbar und vertikal verschiebbar gehalten. Beim Versenken und Ausfahren der Türe bleiben die oberen Enden der Scherenelemente daher stets auf gleicher Höhe, während die unteren Enden vertikal verschoben werden. Die Drehpunkte an den Enden der Scherenelemente bilden im Idealfall stets ein Rechteck. Durch das Lösen des Scherenlagers vom Anschlagprofil kann dieses vertikal verschoben werden, um die Tür innerhalb des Türfachs in gleichem Abstand von der Oberseite und der Unterseite des Schrankes zu positionieren.

Ferner sind in [1] eine obere und eine untere Schiene vorgesehen, entlang denen das Anschlagprofil mittels Führungslaschen geführt ist, um ein Verdrehen und Verklemmen des Scherenkreuzes zu verhindern.

Insbesondere bei schweren Trennelementen ist der Einsatz von Führungslaschen jedoch nicht mehr befriedigend. In diesem Fall wird am oberen Ende des Anschlagprofils vorzugsweise ein Laufwerk mit Laufrädern montiert, die auf einer Laufschiene geführt werden. Das Gewicht des Trennelements wird daher vom Laufwerk getragen, während das verbleibende Drehmoment durch das erheblich entlastete Scherenkreuz aufgefangen wird.

Wesentlich ist hier wieder die korrekte Einstellung der Höhe des vom Laufwerk gehaltenen Anschlagprofils. Die optimale Funktion der Verschiebevorrichtung ist nämlich nur dann gewährleistet, wenn alle Elemente einwandfrei aufeinander abgestimmt sind. Es ist daher wiederum von zentraler Bedeutung, dass die Höhe des Anschlagprofils relativ zur senkrecht dazu verlaufenden Laufschiene mit einfachen Massnahmen präzise eingestellt werden kann. Dabei soll vermieden werden, dass das Laufwerk für die Justierung vom Anschlagprofil gelöst und verschoben werden muss, was eine einfache und präzise Justierung praktisch verunmöglichen würde.

Auch bei weiteren Vorrichtungen mit Trennelementen, wie Schiebetüren, ist es oft erforderlich, die Höhe der Trennelemente einzustellen. Sofern eine Schiebetür mit zwei in einer Schiene geführten Laufwerken gehalten wird, so ist ferner erforderlich, dass die Schiebetür durch die Höheneinstellung bei jedem Laufwerk waagrecht ausgerichtet wird.

Aus [2], US6418588B1, ist bekannt, die Höhe eines Trennelements durch schrittweises Drehen einer Verbindungsschraube einzustellen, deren Gewindeschaft in eine Gewindebohrung im Körper des Laufwerks eingedreht wird und deren Schraubenkopf in einen Beschlag eingehängt wird, welcher an der Oberkante des Trennelements vorgesehen wird. Diese Vorrichtung erfordert unterhalb des Laufwerks jedoch relativ viel Raum für den Zugang eines Werkzeugs, mittels dessen die Verbindungsschraube erfasst und gedreht wird. Das Trennelement kann daher nicht beliebig nahe an das Laufwerk hinauf gezogen werden.

Aus [3], EP1460225A1, ist ein Laufwerk für eine Schiebetür bekannt, welches einen Tragkörper umfasst, der in eine geeignete Ausnehmung in der Oberkante der Schiebetür eingesetzt ist. Ein im Tragkörper drehbar gelagerter Tragbolzen, an dessen unterem Ende ein Kegelrad ausgebildet ist, kann durch einen Schraubendreher, der in eine Ausnehmung im Tragkörper eingeführt wird, gedreht und so die Schiebetür bezüglich deren Aufhängung vertikal verschoben werden. Auch bei dieser Lösung ist unterhalb des Laufwerks genügend Raum für den Tragkörper vorzusehen. Ferner ist die Oberseite der Schiebetüren entsprechend zu bearbeiten und mit einer Ausnehmung zu versehen, was mit entsprechendem Aufwand verbunden und bei verschiedenen Schiebetüren, insbesondere Glastüren kaum möglich ist.

Aus Dokument FR2903446A1 ist ein Laufwerk für eine Schiebetür bekannt, welches ein mit einem Laufrad versehenes Innengehäuse aufweist, das geneigte Dachflächen aufweist, entlang denen Keilelemente verschiebbar, um das Innengehäuse mit Laufrad nach aussen zu verschieben und die Höhe des auf das Laufwerk abgestürzten Trennelements entsprechend einzustellen. Für das Aufhängen des Trennelements an einer Laufschiene ist dieses Laufwerk nicht vorgesehen.

Aus den Dokumenten FR2441042A3, DE3338146A1, und JP9021268A sind Laufwerke bekannt, bei denen ein Stellelement in einem Führungsprofil gehalten und seitlich verschiebbar ist.

Aus Dokument WO9738198A1 ist eine Vorrichtung bekannt, bei der zwei Zylinder mittels Schrauben in entgegengesetzte Richtung zueinander entlang einem Mechanismusträger verschiebbar sind, um die Höhe eines von der Vorrichtung gehaltenen Trennelements einzustellen.

Aus DE2847578A1 ist eine Führungsvorrichtung für an einem Träger linear verstellbar angeordneten Gegenständen bekannt. Diese Führungsvorrichtung erlaubt insbesondere die Parallelverstellung von Möbeleinschüben.

Der vorliegenden Erfindung liegt daher die Aufgabe zugrunde, ein verbessertes Laufwerk zum Aufhängen eines entlang einer Laufschiene verschiebbaren und gegebenenfalls drehbaren Trennelements zu schaffen, welches in einfacher Weise justierbar ist, so dass eine vertikale Verschiebung des Trennelements einfach und präzise einstellbar ist.

Insbesondere ist ein Laufwerk zu schaffen, welches kompakt aufgebaut ist und wenig Raum in Anspruch nimmt, so dass die Schiebetür möglichst weit gegen die Laufschiene angehoben werden kann.

Ferner ist ein entlang einer Laufschiene verschiebbares und gegebenenfalls drehbares Trennelement zu schaffen, welches mit einem solchen Laufwerk verbunden ist.

Diese Aufgabe wird mit einem Laufwerk und mit einem mit diesem Laufwerk versehenen Trennelement gelöst, welche die in Anspruch 1 bzw. 9 angegebenen Merkmale aufweisen.

Vorteilhafte Ausgestaltungen der Erfindung sind in weiteren Ansprüchen angegeben.

Das Laufwerk, das dem Halten eines verschiebbaren Trennelements dient, weist einen Laufwerkskörper und wenigstens ein Laufrad auf, welches beim Verschieben des Trennelements entlang einer Laufschiene abrollt.

Erfindungsgemäss weist der Laufwerkskörper ein Gehäuse auf, in dessen Innenraum ein durch eine Gehäuseöffnung nach aussen ragendes und zumindest annähernd senkrecht zur Laufrichtung des Laufwerks verschiebbares Stellelement verschiebbar gelagert ist. Das Stellelement ist innerhalb des Gehäuses mit einem Halteelement versehen, das mit einem Justierelement zusammenwirkt, welches mittels einer vom Laufwerkskörper gehaltenen Stellschraube gegenüber dem Halteelement verschiebbar ist, so dass das Stellelement in einer gewählten Lage gehalten ist. Dabei ist entweder das aus dem Gehäuse nach aussen ragende Teil des Stellelements mit dem wenigstens einen Laufrad und der Laufwerkskörper mit dem Trennelement verbunden. Alternativ ist das aus dem Gehäuse nach aussen ragende Teil des Stellelements mit dem Trennelement und der Laufwerkskörper mit dem wenigstens einen Laufrad verbunden. Durch die Integration einer Justiervorrichtung in den Körper des Laufwerks bzw. in ein darin vorgesehenes Gehäuse hinein, gelingt ein ausserordentlich kompakterer Aufbau des Laufwerks. Dieses Laufwerk erlaubt, Trennelemente, wie Schiebetüren aus Glas oder Holz, nahe an die Laufschiene anzuheben oder sogar in diese hinein zu ziehen. Störende Spalten unterhalb der Laufschiene, durch die Wind und Schall hindurch treten, können dadurch vermieden werden. Auf Blenden, welche diese Spalten abdecken kann normalerweise verzichtet werden. Zumindest können Blenden mit geringen Abmessungen verwendet werden. Weiterhin kann das erfindungsgemässe Laufwerk in einfacher Weise justiert werden. Besonders vorteilhaft ist dabei, dass das benötigte Werkzeug seitlich zugeführt werden kann, weshalb unterhalb des Laufwerks kein Raum für Manipulationen des Installateurs frei gehalten werden muss. Erfindungsgemäß wird das Laufwerk von beiden Seiten justiert, so dass der Installateur die jeweils passende Seite wählen kann.

Wichtig ist ferner, dass die Justiervorrichtung innerhalb des Laufwerks optimal gegen äussere Einflüsse geschützt ist, so dass das Laufwerk nach langer Betriebszeit noch einwandfrei funktioniert, auch wenn es an kritischen Stellen installiert ist, die der Witterung ausgesetzt sind,.

In einer vorzugsweisen Ausgestaltung ist an dem nach aussen ragenden Teil des Stellelements ein Traghebel drehbar gehalten, an dem auf beiden Seiten je eines der Laufräder mittels Radachsen gehalten. Durch die Verwendung eines drehbaren Traghebels resultiert eine optimale Lastverteilung auf beide Laufräder. Unabhängig von der Neigung des Aufnahmeprofils relativ zur Laufschiene erfüllt das Laufwerk daher stets optimal seinen Dienst. Eine einseitige Belastung nur eines Laufrades, welche zu einem frühen Verschleiss führen könnte, wird vermieden.

Sofern die Laufräder hingegen einseitig oder beidseitig am Laufwerkskörper vorgesehen sind, so kann das Stellelement vorteilhaft an den Beschlag der Schiebetür angepasst werden. Beispielsweise ist es möglich, eine Öffnung in der Glasplatte oder Holzplatte der Schiebetür vorzusehen, in die das Stellelement eingehängt wird. Das Stellelement weist einen Haltestab auf, an dessen Oberseite der Traghebel mittels einer Zentralachse drehbar gehalten und an dessen Unterseite ein Haltekeil vorgesehen ist. Die obere Keilfläche des Haltekeils, die gegenüber der Laufrichtung des Laufwerks geneigt ist, wirkt mit der unteren Keilfläche eines Justierkeils zusammen, der mittels einer vom Laufwerkskörper gehaltenen Stellschraube gegenüber dem Haltekeil verschiebbar ist. Mit der Verschiebung des Justierkeils wird der Haltekeil daher nach oben oder nach unten verschoben werden. Typischerweise ist die Stellschraube in Laufwerksgehäuse parallel zur Laufrichtung des Laufwerks gelagert.

Erfindungsgemäß wird eine mit einem Gewindeschaft versehene Stellschraube verwendet, die an beiden Enden je einen Schraubenkopf aufweist, die je in einer Lageröffnung des Laufwerksgehäuses drehbar, jedoch nicht verschiebbar gehalten sind. Die Lageröffnungen sind in zwei einander gegenüberliegenden Seiten des Laufwerksgehäuses vorgesehen, weshalb die Stellschraube das Laufwerksgehäuse vollständig durchläuft. Der Gewindeschaft der Stellschraube ist in einem Gewindekanal des Justierkeils gehalten, weshalb dieser mit jeder Drehung der Stellschraube entlang dieser verschoben wird. Auf die Stellschraube kann somit von beiden Seiten des Laufwerksgehäuses zugegriffen werden. Eine Justierung ist somit von beiden Seiten möglich.

Das erfindungsgemässe Laufwerk kann daher in der nachfolgend beschriebenen Verschiebevorrichtung sowie für die Montage beliebiger Trennelemente vorteilhaft eingesetzt werden. Nachfolgend wird die Erfindung anhand von Zeichnungen näher erläutert. Dabei zeigt:
- Fig. 1: eine Ausführungsform eines erfindungsgsemässen, entlang einer Laufschiene 27 geführten Laufwerk 4, das durch ein Montageteil 412 mit einem Anschlagprofil 21 verbunden ist, welches über Scharniere 3 mit einer verschiebbaren und drehbaren Schiebetür verbunden werden kann;
- Fig. 2: das Laufwerk 4 von Figur 1, das einen Laufwerkskörper 41 mit einem Laufwerksgehäuse 411 aufweist (Gehäusedeckel 42 entfernt), in dem ein mittels einer Stellschraube 46 horizontal verschiebbarer Justierkeil 452 auf einen Haltekeil 47 einwirkt, der über ein Stellelement 45 und einen Traghebel 43 mit den Laufrädern 44 gekoppelt ist;
- Fig. 3: das Laufwerk 4 von Figur 2 in einer Explosionsdarstellung;
- Fig. 4: das Laufwerk 4 und das Anschlagprofil 21 von Figur 1 mit angeschlagenen Trennelement 11 aus einer anderen Blickrichtung;
- Fig. 5: das Laufwerk 4 von Figur 2 mit einem Montageteil 412, welches mit einem Beschlag 111 einer Schiebetür 11 verbunden ist; und
- Fig. 6: das Laufwerk 4 von Figur 2 in einer besonders bevorzugten Ausgestaltung, in der das Stellelement 45 mit dem Beschlag 111 der Schiebetür 11 verbunden und der Körper 41 des Laufwerks 4 einseitig oder beidseitig mit Radachsen 441 versehen ist, von denen Laufräder 44 gehalten sind.

Figur 1 zeigt eine Verschiebevorrichtung 2 für ein Möbelstück 1, welche ein Anschlagprofil 21 aufweist, an dem Scharniere 3 vorgesehen sind, die dem Halten eines Trennelements 11 dienen (siehe Figur 4). Das Anschlagprofil 21 wird typischerweise von einem Scherenkreuz in vertikaler Lage gehalten, wie dies in [1] beschrieben ist. Die Verschiebevorrichtung 2 erlaubt es, das Trennelement 11 in ein Türfach 14 zu verschieben, welches von einer äusseren Seitenwand und einer Zwischenwand 13 des Möbelstücks 1 begrenzt ist.

Das Anschlagprofil 21 wird von einem erfindungsgemässen Laufwerk 4 gehalten und entlang einer oberen Laufschiene 27 geführt. Dadurch wird die Last des Trennelements 11 vom Laufwerk 4 aufgenommen und das gegebenenfalls vorgesehene Scherenkreuz entlastet.

Das erfindungsgemässe Laufwerk 4, das einen Laufwerkskörper 41 mit einem Gehäuse 411 aufweist, in dem eine Justiervorrichtung angeordnet ist, wird nachstehend mit Bezug auf die Figuren 1, 2 und 3 näher erläutert.

Figur 2 zeigt das Laufwerk 4 von Figur 1 mit geöffneten Gehäuse 411, in dem die Justierelemente 45, bzw. 451, 452 sowie 46 und 47 vorgesehen sind.

Figur 3 zeigt das Laufwerk 4 von Figur 2 in einer Explosionsdarstellung.

Das Laufwerk 4 weist einen Laufwerkskörper 41 mit einem Laufwerksgehäuse 411 auf, in dem ein Stellelement 45 höhenverschiebbar gelagert ist, welches aus einem vertikal ausgerichteten Haltestab 451 und einem an dessen Unterseite befestigten Haltekeil 452 besteht. An der Oberseite des Haltestabs 451 ist eine Lageröffnung 451 vorgesehen, in die eine Zentralachse 431 einführbaren ist, die einen Traghebels 43 in der Mitte drehbar hält. Der Traghebel 43 weist auf beiden Seiten je eine Aufnahmeöffnung 432, in denen die Achsen 441 von Laufrädern 44 gehalten sind. Der Traghebel 43 dient daher als Wippe, die der Neigung der Laufschiene 27 folgt und die Last gleichmässig auf beide Laufräder 44 verteilt.

Der Haltestab 451 ist im Gehäuse 411 des Laufwerkskörpers 41 zwischen zwei Führungsbalken 4114 vertikal verschiebbar gehalten und ragt durch eine Gehäuseöffnung 4111 nach aussen. Zwischen den beiden Führungsbalken 4114 wird der Haltestab 453 mittels eines Lagerblocks 421 gehalten, der am Deckel 42 des Laufwerksgehäuses 411 angeordnet ist. Am Gehäusedeckel 42 sind Aufnahmeöffnungen 422 für Abschlussschrauben 423 vorgesehen, welche in Gewindebohrungen 4113 im Laufwerkskörper 41 eindrehbar sind. Nach der Befestigung ist der Haltestab 451 daher vertikal verschiebbar gehalten.

Ferner ist im Laufwerksgehäuse 411 eine Stellschraube 46 vorgesehenen die an beiden Enden einen Schraubenkopf 461 und dazwischen einen Schraubenschaft 462 mit einem Gewinde aufweist. Die beiden Schraubenköpfe 461 sind in Lageröffnungen 4112 drehbar gehalten, die in einander gegenüberliegenden Seiten des Laufwerksgehäuses 411 vorgesehen sind. Die Lageröffnungen 4112 liegen auf gleicher Höhe, weshalb die Stellschraube 46 waagerecht und gleichzeitig senkrecht zur Verschieberichtung des Haltestabes 451 ausgerichtet ist.

Der Schraubenschaft 462 der Stellschraube 46 ist in einen Gewindekanal 471 eingedreht, welcher einen Justierkeil 47 vollständig durchläuft. Der Justierkeil 47 liegt dabei oberhalb des Haltekeils 452, wobei zwei gegen die Horizontale geneigte Keilflächen aneinander liegen, sobald der Haltestab 451 nach oben gezogen wird. Durch die Drehung der Stellschraube 46 wandert der Justierkeil 47 in horizontaler Richtung von einer zur anderen Seite des Laufwerksgehäuses 411, wodurch der Haltekeil 452 nach unten oder, unter Last, nach oben verschoben wird.

Auf diese Weise kann die Höhe des Laufwerkskörpers 41 und des anhand des Montageteils 412 damit verbundenen Anschlagprofils 21 präzise eingestellt werden. Die Stellschraube 46 kann von zwei Seiten des Gehäuses 411 und somit auch von der Frontseite des Möbelstücks 1 bedient werden. Die Höhe wird dabei so eingestellt, dass das Gewicht des Trennelements 11 vorzugsweise vollständig vom Laufwerke 4 übernommen wird und das Trennelements 11 gleichzeitig in der vorgesehenen Höhe gehalten wird.

Figur 4 zeigt das Laufwerk 4 und das Anschlagprofil 21 von Figur 1 mit dem montierten Trennelement 11. Das mit dem Laufwerkskörper 41 verbundene Montageteil 412 ist in einen Montagekanal 2111 eingesetzt, der im Anschlagprofil 21 vorgesehen ist. Das Trennelement 11, d.h. die Tür des Möbelstücks, ist nach vorn ausgerichtet, so dass sie entweder in das Türfach gefahren oder gedreht werden kann, um das Möbelstück abzuschliessen.

Das erfindungsgemässe Laufwerk 4 mit der beschriebenen Höheneinstellung kann auch bei anderen Vorrichtungen vorteilhaft eingesetzt werden. Dabei ist nicht zwingend notwendig, dass der Haltestab 451 über einen drehbaren Traghebel 43 mit den Laufrädern verbunden ist. Der Traghebel 43 kann auch fest mit dem Haltestab 451 verbunden sein.

Ferner können die Laufräder 44 oder Laufrollen, die in beliebiger Anzahl vorgesehen sein können, auch direkt mit dem Laufwerkskörper 41 verbunden sein, während der Haltestab 451 mit einem Trennelement 11, beispielsweise einer Schiebetür verbunden ist und diese in wahlweise einstellbarer Höhe halten kann.

Der Haltestab 451 kann dabei beliebig ausgestaltet werden. Beispielsweise kann der Haltestab 451 als schlanker Haken ausgebildet werden, mittels dessen der Beschlag 111 eines Trennelements 11, z.B. einer Holzplatte oder einer Glasplatte erfasst wird. Schraubverbindungen zwischen dem Laufwerk und dem Beschlag des Trennelements, wie sie z.B. in [4], US 6,052,867 beschrieben sind, können daher drastisch vereinfacht werden. Der mit dem Trennelement verbundene Beschlag kann in seinen Abmessungen auf das Minimum reduziert werden und erfordert nicht mehr die Lagerung von bewegbaren Teilen, wie Schrauben.

Trotzdem ist es natürlich auch möglich, den Haltestab als Schraube auszubilden, die vorzugsweise drehbar mit dem Haltekeil verbunden ist. In diesem Fall kann anhand der Drehung des Haltestabes bzw. der Halteschraube eine Grobeinstellung und anhand der Stellschraube eine Feineinstellung durchgeführt werden. In diesem Fall wird im Laufwerkskörper vorzugsweise ein Arretierelement, beispielsweise eine Arretierschraube vorgesehen, mittels der der schraubenförmige Haltestab fixiert werden kann. Zum Beispiel wird im Haltestab eine vertikal verlaufende Nut vorgesehen, in die die Arretierschraube eingedreht werden kann, um diese drehfest und lediglich vertikal verschiebbar zu halten.

Das erfindungsgemässe Laufwerk 4 kann daher auf verschiedene Arten mit beliebigen Trennelementen 11 verbunden werden. Die Trennelemente können aus beliebigen Materialien, wie Glas, Metall, Holz oder Kunststoff gefertigt sein.

Figur 5 zeigt das Laufwerk 4 von Figur 2 mit einem Montageteil 412, welches mit einem Beschlag 111 einer Schiebetür 11 verbunden ist.

Figur 6 zeigt das Laufwerk 4 von Figur 1 in einer besonders bevorzugten Ausgestaltung, in der das Stellelement 45 anhand eines Verbindungselements 455 mit dem Beschlag 111 der Schiebetür 11 verbunden ist. Das Verbindungselement 455 weist die Form eines Schraubenkopfs auf, der in den Beschlag 111 eingehängt werden kann. Der Körper 41 des Laufwerks 4 ist einseitig oder beidseitig mit Radachsen 441 versehen, die je mit einem Laufrad 44 versehen sind. Vorteilhafterweise ist das Laufwerk 4 einschliesslich der im Gehäuse 411 integrierten Justiervorrichtung vollständig in die Laufschiene 27 aufgenommen.

In Figur 6a ist gezeigt, dass beliebige Laufschienen 27 für die erfindungsgemässen Laufwerke 4 einsetzbar sind. Für Laufwerke 4, welche nur einseitig mit Laufrädern 44 versehen sind, werden normalerweise L-Profil-förmige Laufschienen 27 verwendet. Für Laufwerke 4, welche beidseitig mit Laufrädern 44 versehen sind, werden normalerweise U-Profil-förmige Laufschienen 27 verwendet. Die Laufräder 44 sind dabei auf Fusselementen 271 geführt.

Wie die Figuren 4, 5 und 6 zeigen, ist das erfindungsgemässe Laufwerk 4 vielfältig einsetzbar. Es wird daher darauf hingewiesen, dass verschiedene weitere Ausgestaltungen des Laufwerks 4 durch Umkehr der Funktionsweise, insbesondere kinematische Umkehr, resultieren können.

### Literaturverzeichnis

[1] US 5'149'180 A
[2] US 6,418,588 B1
[3] EP 1 460 225 A1
[4] US 6,052,867

## Patentansprüche

1. Laufwerk (4) für das Halten eines verschiebbaren Trennelements (11), mit einem Laufwerkskörper (41) und wenigstens einem Laufrad (44), welches beim Verschieben des Trennelements (11) entlang einer Laufschiene (27) abrollt, mit einem Gehäuse (411), in dessen Innenraum ein durch eine Gehäuseöffnung (4111) nach aussen ragendes und zumindest annähernd senkrecht zur Laufrichtung des Laufwerks (4) verschiebbar gelagertes Stellelement (45) vorgesehen ist, das innerhalb des Gehäuses (411) mit einem Halteelement (452) versehen ist, das eine gegenüber der Laufrichtung des Laufwerks (4) geneigte Keilfläche aufweist, an der die Keilfläche eines Justierelements (47) anliegt, welches mittels einer parallel zur Laufrichtung des Laufwerks (4) ausgerichteten Stellschraube (46) gegen das Halteelement (452) verschiebbar ist, so dass das Stellelement (45) in einer gewählten Lage gehalten ist,
**dadurch gekennzeichnet, dass** die Stellschraube (46) einen Gewindeschaft (462) und an beiden Enden je einen Schraubenkopf (461) aufweist, die je in einer Lageröffnung (4112) drehbar und unverschiebbar gehalten sind, welche in aneinander gegenüberliegenden Seiten des Gehäuses (411) angeordnet sind, wobei der Gewindeschaft (462) in einem Gewindekanal (471) des nur einen Justierelements (47) drehbar gehalten ist und dass das Stellelement (45) einen Haltestab (451) umfasst, der innerhalb des Gehäuses (411) zwischen Führungsbalken (4114) verschiebbar gehalten ist und dessen aus dem Gehäuse (411) nach aussen ragendes Teil
a) entweder mit dem wenigstens einen Laufrad (44) verbunden und der Laufwerkskörper (41) mit dem Trennelement (11) verbindbar ist; oder
b) mit dem Trennelement (11) verbindbar und der Laufwerkskörper (41) mit dem wenigstens einen Laufrad (44) verbunden ist.

2. Laufwerk (4) nach Anspruch 1, **dadurch gekennzeichnet, dass** die Lageröffnungen (4112) durch die Wand des Gehäuses (411) hindurch geführt sind, so dass jeder Schraubenkopf (461) mit einem Werkzeug koppelbar ist.

3. Laufwerk (4) nach Anspruch 1 oder 2, **dadurch gekennzeichnet, dass** der Innenraum des Gehäuses (411) durch einen Deckel (42) abgeschlossen ist, welcher einem Lagerblock (421) aufweist, durch den der Haltestab (451) zwischen Führungsbalken (4114) eingeschlossen ist.

4. Laufwerk (4) nach Anspruch 1, **dadurch gekennzeichnet, dass** das aus dem Gehäuse (411) nach aussen ragende Teil des Haltestabs (451) über eine Zentralachse (431) mit einem Traghebel (43) verbunden ist, an dem auf beiden Seiten je ein Laufrad (44) von einer Radachse (441) gehalten ist.

5. Laufwerk (4) nach Anspruch 1, **dadurch gekennzeichnet, dass** der Laufwerkskörper (41) ein Montageteil (412) umfasst, welches mit einem Anschlagprofil (21) verbindbar ist, welches durch Scharniere (3) mit dem Trennelement (11) verbunden ist.

6. Laufwerk (4) nach Anspruch 1, **dadurch gekennzeichnet, dass** der Laufwerkskörper (41) ein Montageteil (412) umfasst, welches mit dem Trennelement (11) oder einem daran vorgesehenen Beschlag (111) verbindbar ist.

7. Laufwerk (4) nach Anspruch 1, **dadurch gekennzeichnet, dass** das aus dem Gehäuse (411) nach aussen ragende Teil des Haltestabs (451) ein mit dem Trennelement (11) verbindbares Verbindungselement (455) aufweist und dass der Laufwerkskörper (41) mit wenigstens einer Radachse (441) versehen ist, welche das wenigstens eine Laufrad (44) hält.

8. Laufwerk (4) nach Anspruch 7, **dadurch gekennzeichnet, dass** das Verbindungselement (455) als Haken, Gewindestange, oder Schraubenkopf ausgebildet ist.

9. Trennelement (11) verbunden mit einem in einer Laufschiene (27) geführten Laufwerk (4) nach einem der Ansprüche 1 - 8.

## Claims

1. Carriage (4) for holding a slidable separation element (11) comprising a carriage body (41) and at least one running wheel (44), which is a rolling along a rail (27) when the separation elements (11) is displaced, with a housing (411), in whose interior space an adjusting element (45) is provided, which is protruding through an opening (4111) towards the outside and which is seated slidable in a direction at least approximately vertically to the running direction of the carriage (4), and which is provided with a holding element (452) located within the housing (411) that comprises a wedge face, which is inclined in relation to the running direction of the carriage (4), and on which the wedge face of an adjusting element (47) is lying that is displaceable versus the holding element (452) by means of an adjusting screw (46), which is aligned in parallel to the running direction of the carriage (4), so that the adjustment element (45) is held at a selected position,
**characterised in that** the adjusting screw (46) comprises a threaded shank (462) and on both ends each a screw head (461), which are held rotatable and non-relocatable in bearing openings (4112) that are arranged in sides of the housing (411), lying opposite to one another other, and wherein the threaded shank (42) is rotatably held in a threaded channel (471) of the only one adjusting wedge (47) and that the adjusting element (45) comprises a holding bar (451), which is slidably held within the housing (411) between guide beams (4114) and whose part which is protruding out of the housing (411) towards the outside
a) is either connected to the at least one running wheel (44) and the carriage body (41) is connected to the separation element (11); or
b) is connected to the separation element (11) and the carriage body (41) is provided with the at least one running wheel (44).

2. Carriage (4) according to claim 1, **characterised in that** the bearing openings (4112) are leading through the walls of the housing (411), so that each screw head (461) can be coupled with a tool.

3. Carriage (4) according 1 or 2, **characterised in that** the interior space of the housing (411) is closed by a housing lid (42) that comprises a bearing block (421), which secures the holding bar (451) between the guide beams (4114).

4. Carriage (4) according to claim 1, **characterised in that** the part of the holding bar (451), which protrudes out of the housing (411), is connected via a central axle (431) with a support lever (43), that on each side comprises a wheel axle (441) with a wheel (44).

5. Carriage (4) according to claim 1, **characterised in that** the carriage body (41) comprises a mounting part (412), which is connectable to a mounting bracket (21), that is connected via hinges (3) to the separation element (11).

6. Carriage (4) according to claim 1, **characterised in that** the carriage body (41) comprises a mounting part (412), which can be connected to the separation element (11) or a fitting (111) mounted thereto.

7. Carriage (4) according to claim 1, **characterised in that** the part of the holding bar (451), which protrudes out of the housing (411) towards the outside, comprises a connecting element (455) that is connectable to the separation element (11) and that the carriage body (41) is provided with at least one wheel axle (441) that holds the at least one running wheel (44).

8. Carriage (4) according to claim 7, **characterised in that** the connecting element (455) is formed as a hook, a threaded shaft or a screw head.

9. Separation element (11) connected to a carriage (4) that is guided in the rail (27) according to one of the claims 1 - 8.

## Revendications

1. Chariot (4) pour tenir un élément de séparation (11) décalable, avec un corps de chariot (41) et au moins une roue (44), qui roule le long d'un rail (27) lors du déplacement de l'élément de séparation (11), avec un boîtier (411), à l'intérieur duquel est prévu un élément d'actionnement (45) qui sort à l'extérieur à travers une ouverture dans le boîtier (4111) et qui est orienté au moins à peu près orthogonal à la direction de déplacement du chariot (4) et logé de manière coulissable, ledit élément d'actionnement (45) présentant à l'intérieur du boîtier (411) un élément de fixation (452), qui présente une surface biseautée inclinée par rapport à la direction de déplacement du chariot (4), sur ladite surface biseautée s'appuie la surface biseautée d'un élément d'ajustement (47), qui est décalable contre l'élément de fixation (452) par une vis de réglage (46) qui est orienté parallèle à la direction de déplacement du chariot (4), de manière à ce que l'élément d'actionnement (45) est tenu dans une position choisie,
**caractérisé en ce que** la vis de réglage (46) présente une tige filetée (462) et à chaque bout une tête de vis (461), qui sont logés de manière immovibles et à pouvoir tourner chacune dans des ouvertures (4112), qui sont présent dans des parois opposées du boîtier (411), ladite tige filetée (462) étant logé de manière à pouvoir tourner dans un canal de tige (471) de l'unique élément d'ajustement (47) et que l'élément d'actionnement (45) présente une tige de maintien (451), qui est logé de manière déplaçable entre des poutres de guidage (4114) à l'intérieur du boîtier (411) et dont la partie sortant du boîtier (411)
a) est soit reliée à la au moins une roue (44) et le corps du chariot (41) peut être relié à l'élément de séparation (11); ou
b) peut être relié à l'élément de séparation (11) et le corps du chariot (41) étant relié à la au moins une roue (44).

2. Chariot (4) selon la revendication 1, **caractérisé en ce que** les ouvertures (4112) traversent les parois du boîtier (411), tel que chaque tête de vis (461) peut être accouplée à un outil.

3. Chariot (4) selon la revendication 1 ou 2, **caractérisé en ce que** l'intérieur du boîtier (411) est fermé par un couvercle (42), qui présente un bloc de logement (421), par lequel la tige de maintien (451) est enfermé entre des poutres de guidage (4114).

4. Chariot (4) selon la revendication 1, **caractérisé en ce que** la partie sortant à l'extérieur du boîtier (411) de la tige de maintien (451) est relié via un axe central (431) à un levier porteur (43), sur lequel sont tenues sur chaque côté une roue (44) par un axe de roue (441).

5. Chariot (4) selon la revendication 1, **caractérisé en ce que** le corps du chariot (41) présente une pièce de montage (412), qui peut être relié à un profil de butée (21), qui est relié à l'élément de séparation (11) par des charnières (3).

6. Chariot (4) selon la revendication 1, **caractérisé en ce que** le corps du chariot (41) présente une pièce de montage (412), qui peut être relié à l'élément de séparation (11) ou à un raccord (111) prévu sur l'élément de séparation (11).

7. Chariot (4) selon la revendication 1, **caractérisé en ce que** la partie sortant à l'extérieur du boîtier (411) de la tige de maintien (451) présente un élément de couplage (455) pouvant être fixé à l'élément de séparation (11) et que le corps du chariot (41) présente au moins un axe de roue (441), qui tient au moins une roue (44).

8. Chariot (4) selon la revendication 7, **caractérisé en ce que** l'élément de couplage (455) est conçu comme crochet, tige filetée ou une tête de vis.

9. Elément de séparation (11) relié à un chariot (4) selon une des revendications 1 à 8, le chariot (4) étant guidé dans un rail (27).
